# EUROPÄISCHE PATENTSCHRIFT

(11) **EP 0 102 468 B1**
(45) Veröffentlichungstag und Bekanntmachung des Hinweises auf die Patenterteilung: **20.11.1986**
(21) Anmeldenummer: 83106274.0
(22) Anmeldetag: 28.06.1983
(51) Int. Cl.: G21F 9/02

(54) **Verfahren zur Reinigung der bei der Verglasung von radioaktiven Abfällen entstehenden Abluft**
Process for cleaning the exhaust gas produced during the vitrification of radioactive wastes
Procédé pour nettoyer l'air d'échappement produit lors de la vitrification des déchets nucléaires

(30) Priorität: 10.07.1982 DE 3225898
(43) Veröffentlichungstag der Anmeldung: 14.03.1984
(73) Patentinhaber: Nukem GmbH, D-63434 Hanau (DE)
(72) Erfinder: Brähler, Georg, Dipl. Chem. Dr., D-6463 Freigericht (DE)
(74) Vertreter: Nowak, Gerhard

## Beschreibung

Die Erfindung betrifft ein Verfahren zur Reinigung der bei der Verglasung von radioaktiven Abfällen entstehenden Abluft über ein Filter aus einer Schüttung von feinkörnigem Material.

Als Verfahren zur Einbettung von hoch radioaktiven Abfällen oder Lösungen aus der Wiederaufarbeitung abgebrannter Brennelemente hat sich die Verglasung durchgesetzt. Dazu werden die Abfälle oder Lösungen in eine Schmelze aus Glas, bevorzugt Borosilikatglas eingetragen und die entstehenden Gemische nach dem Erstarren der Endlagerung zugeführt.

Wegen der hohen Aktivität der Abfallstoffe muss die Abluft aus diesen Verglasungsanlagen, welche radioaktive Stoffe gas- oder staubförmiger Art enthält, sorgfältig gereinigt werden. Ein besonderes Problem stellen dabei die staubförmigen Stoffe kleinster Teilchengrössen dar. Um sie zu entfernen, werden im wesentlichen zwei Verfahren und ihre Kombination eingesetzt. Wäscher der verschiedensten Bauformen können Teilchen mit Durchmesser grösser als 5 ₁1m gut abschneiden, für kleinere Teilchen sind die Rückhaltegrade jedoch nicht ausreichend. Das Waschwasser muss dabei aber in einem zusätzlichen Verfahrensschritt aufgearbeitet werden. Gewebe- oder Vliesfilter sowie Faserpackungen halten auch kleinste Teilchen zurück, mit zunehmender Staubkonzentration müssen sie jedoch ausgewechselt und wegen ihres hohen Aktivitätsgehaltes einer sicheren Endlagerung zugeführt werden. Somit wird Sekundärabfall erzeugt.

Aus der DE-A-27 31 327 ist ein Verfahren zur Filterung von Staub aus radioaktiven Abgasen bekannt, bei dem ein Filter aus einer Schüttung von Keramikformkörpern verwendet wird, deren Oberflächen durch Zugabe einer Glasfritte mit einer Glasschmelze überzogen werden, die den radioaktiven Staub bindet und ihn durch Abtropfen aus dem Filter entfernt. Dieses Verfahren hat den Nachteil, dass Teilchen < 1 ₁1m nicht mehr gebunden werden, dass das Filter bei hohen Betriebstemperaturen arbeiten muss, bei denen flüchtige Verbindungen nicht mehr abgeschieden werden, und dass die schmelzflüssige Glasfritte einen Druckverlust im Filter verursacht.

Der Erfindung lag daher die Aufgabe zugrunde, ein Verfahren zur Reinigung der bei der Verglasung von radioaktiven Abfällen entstehenden Abluft über ein Filter aus einer Schüttung von feinkörnigem Material zu entwickeln, welches gestattet, auch kleinste staubförmige Anteile zu entfernen, ohne dass ein zusätzlicher Verfahrensschritt notwendig wird oder Sekundärabfall entsteht.

Die Aufgabe wurde erfindungsgemäss dadurch gelöst, dass das Filtermaterial aus Glas oder einem Glasbestandteil besteht und nach der Beladung mit den radioaktiven Schadstoffen der Glasschmelze der Verglasung zugesetzt wird.

Ein solcher Filter, beispielsweise eine Schicht von 10 cm Höhe aus Partikeln mit vorzugsweise 0,10,3mm Durchmesser, vermag mehr als 99,95% aller Teilchen mit Durchmessern zwischen 0,3 und 0,5 ₁1m abzuscheiden.

Um die Zusammensetzung der Glasschmelze nicht zu beeinflussen, wird als Ausgangsmaterial für die Schüttung vorteilhafterweise das Glas benutzt, welches der Erzeugung der Schmelze dient, insbesondere also ein Borosilikatglas. Das Glas wird gemahlen, gesiebt, auf einem Stützkörper als Filter verwendet und nach Gebrauch der Schmelze zugesetzt. Entsprechend lassen sich auch Teilchen aus einem Bestandteil des Glases, vorzugsweise Quarzsand, als Filtermaterialien verwenden.

## Patentansprüche

1. Verfahren zur Reinigung der bei der Verglasung radioaktiver Abfälle entstehenden Abluft über ein Filter aus einer Schüttung von feinkörnigem Material, dadurch gekennzeichnet, dass das Filtermaterial aus Glas oder einen Glasbestandteil besteht und nach Beladung mit radioaktiven Schadstoffen der Glasschmelze der Verglasung zugesetzt wird.

2. Verfahren nach Anspruch 1, dadurch gekennzeichnet, dass die Filterteilchen einen Durchmesser von 0,1-0,3 mm besitzen und aus einem Borosilikatglas oder aus Quarzsand bestehen.

## Claims

1. A process for cleaning the exhaust gas formed during the vitrification of radioactive waste over a filter composed of a mass of fine- grained material, characterised in that the filter material is composed of glass or of a glass constituent and, after charging with radioactive noxious substances, is added to the vitrification glass batch.

2. A process according to Claim 1, characterised in that the filter particles have a diameter of from 0.1 to 0.3 mm and are composed of a borosilicate glass or of quartz sand.

## Revendications

1. Procédé pour l'épuration de l'air qui s'échappe au cours de la vitrification de déchets radioactifs au moyen d'un filtre fait d'un amas de matière finement divisée, caractérisé en ce que la matière filtrante est constituée par du verre, ou une partie constituante du verre, de la vitrification et, est ajoutée à la masse en fusion de la vitrification après avoir été chargée par les substances nocives radioactives.

2. Procédé suivant la revendication 1, caractérisé en ce que les particules filtrantes possèdent un diamètre de 0,1 à 0,3 mm et sont constituées par un verre au borosilicate ou un sable quartzeux.
